# EUROPÄISCHE PATENTSCHRIFT

(11) **EP 0 608 522 B1**
(45) Veröffentlichungstag und Bekanntmachung des Hinweises auf die Patenterteilung: **15.11.1995**
(21) Anmeldenummer: 93119700.8
(22) Anmeldetag: 07.12.1993
(51) Int. Cl.: F01L 13/06

(54) **Motorbremse bei einer 4-Takt-Brennkraftmaschine eines Nutzfahrzeuges**
Engine brake for heavy goods vehicle 4 stroke engine
Frein moteur pour moteur 4 temps de véhicule utilitaire

(30) Priorität: 25.01.1993 AT 106/93
(43) Veröffentlichungstag der Anmeldung: 03.08.1994
(73) Patentinhaber: STEYR NUTZFAHRZEUGE AG, A-4400 Steyr (AT)
(72) Erfinder: Priesner, Helmut, Dipl.-Ing., A-4400 Steyr (AT); Rammer, Franz, Dipl.-Ing., A-4493 Wolfern (AT); Schlögl, Harald, Dr., A-4400 Steyr (AT)

(56) Entgegenhaltungen:
- DE-C- 3 904 497
- US-A- 4 158 348

## Beschreibung

Die Erfindung betrifft eine Motorbremse bei einer 4-Takt-Brennkraftmaschine eines Nutzfahrzeuges mit Merkmalen entsprechend dem Oberbegriff des Anspruchs 1.

Die Erfindung geht aus von der aus der DE 39 04 497 C1 bekannten Motorbremse. Diese weist eine hydraulische Vorrichtung auf, die beim Verdichtungstakt nur im Bereich des Zünd-OT das Auslaßventil der Brennkraftmaschine einen kleinen Spalt offen hält. Als Gebereinrichtung kommt dabei die motoreigene Einspritzpumpe zur Anwendung. Hierzu ist in jede zu einem Einspritzventil führende Einspritzdruckleitung ein steuerbares Umschaltorgan eingebaut, von dem eine Steuerdruckleitung zur Betätigungseinrichtung des Auslaßventils jenes Motorzylinders führt, dem auch das Einspritzventil zugehörig ist. Mit dieser bekannten Lösung ist jedoch nur ein Öffnen des Auslaßventils zum gewünschten Zeitpunkt nahe Zünd-OT zu erzielen. Für das Offenhalten und das Schließen des Auslaßventiles sind zusätzliche Vorrichtungsteile und Steuerorgane notwendig, nämlich je Auslaßventil eine vom Druck des Motorzylinders beaufschlagte, von diesem abgehende Druckleitung, ein an diese angeschlossenes Steuerventil, eine zwischen diesem und der Steuerdruckleitung gegebene Verbindungsleitung sowie eine Druckabsteuerleitung zwischen Steuerventil und einspritzventilseitiger Abfluß-/Leckleitung. Ersichtlicherweise ist somit auch unter Nutzung der motoreigenen Einspritzpumpe als Gebereinrichtung der kosten- und bauteilmäßige Aufwand für die Bremsbetriebssteuerung eines Auslaßventiles enorm hoch. Zudem ist, weil die Auslaßventile im Verdichtungstakt erst nahe beim Zünd-OT geöffnet werden, wegen der zu diesem Zeitpunkt extrem hohen Öffnungskräfte und der dafür notwendigen Drücke im Hydrauliksystem ein erheblicher Aufwand für die Hochdruckabdichtung sowie der hydraulischen und mechanischen Stabilität des Systems notwendig.

Es ist daher Aufgabe der Erfindung, eine Motorbremse der eingangs genannten Art unter Beibehaltung der motoreigenen Einspritzpumpe als Geberorgan für das bremsbetriebsmäßige Öffnen der Auslaßventile dahingehend zu verbessern, daß für das Öffnen, Offenhalten und Schließen der Auslaßventile ein erheblich geringerer Bau- und Kostenaufwand notwendig und auch eine Verbesserung der Bremswirkung erzielbar ist.

Diese Aufgabe ist erfindungsgemäß entsprechend dem Kennzeichen des Anspruches 1 gelöst durch eine speziell für Einspritz- und Bremsbetrieb ausgebildete Einspritzpumpe mit je Förderorgan speziellen Steuernuten und -kanten sowie wenigstens einer Kraftstoffzuströmbohrung und zwei zugehörigen Ausgangsbohrungen, wobei an der ersten Ausgangsbohrung eine zu einem Einspritzventil eines Motorzylinders hinführende Einspritzdruckleitung mit eingebautem Druckventil angeschlossen ist, dagegen an der zweiten Ausgangsbohrung die zur Betätigungseinrichtung des Auslaßventiles jenes Motorzylinders hinführende Steuerdruckleitung angeschlossen ist, der innerhalb der gegebenen Zündfolge um wenigstens einen Zündabstand versetzt ist, und daß die Förderorgane der Einspritzpumpe mit ihren Steuernuten und -kanten in eine solche Position einstellbar sind, daß während des Bremsbetriebes unter weitestgehender Nutzung eines einspritzpumpenseitigen Förderhubes durch den dann über die zweite Ausgangsbohrung und die daran angeschlossene Steuerdruckleitung geförderten Kraftstoff das angesteuerte Auslaßventil im Bereich des unteren Totpunktes vor Verdichtung geöffnet, während des Verdichtungstaktes etwa bis zum Zünd-OT offen gehalten und anschließend geschlossen wird. Das Schließen wird über die Nockenwellenkontur der Einspritzpumpe bewerkstelligt, welche zu diesem Zweck speziell ausgelegt ist.

Diese Motorbremse kommt aufgrund der erfindungsgemäßen Einspritzpumpenkonstruktion und -Steuerung sowie des erfindungsgemäßen Anschlußprinzipes der Steuerdruckleitungen ersichtlicherweise mit erheblich weniger Bauteilen aus als die Lösung gemäß der eingangs diskutierten DE 39 04 497 C1. Es sind demgegenüber nämlich die dort in den Einspritzdruckleitungen gegebenen Umschaltorgane und all jene Leitungen und Steuerorgane nicht mehr notwendig, welche für das Offenhalten und Schließen eines Auslaßventiles notwendig sind. Dies reduziert ersichtlicherweise in erheblichem Maße den entsprechenden Kostenaufwand für die Bremsbetriebssteuerung der Auslaßventile.

Dadurch, daß die Auslaßventile im Bremsbetrieb praktisch während des gesamten Verdichtungstaktes um ein gewisses, jedoch kleineres als normales Maß offen gehalten werden, sind die Hydraulikdrücke im Vergleich zum System gemäß der DE 39 04 497 C1 auf einen Bruchteil dessen reduziert, was den Kosten- und Bauteilaufwand der ohnehin schon weniger notwendigen Teile der Bremseinrichtung noch stark verringert, ohne Nachteile in der Bremswirkung in Kauf nehmen zu müssen. Die Gesamtbremswirkung ist bei jenen Brennkraftmaschinen, bei denen die Öffnung der Auslaßventile bereits während des Saughubes, aber nahe dessen Ende erfolgt, wegen des hierdurch bedingten kurzzeitigen Rückströmens von Abgas aus dem Auspuffstrang etwas geringer, was aber als immer noch brauchbarer Kompromiß aus Sicht des Gesamtergebnisses in Kauf genommen werden kann.

Einzelheiten und vorteilhafte Ausgestaltungen der erfindungsgemäßen Lösung sind in den Unteransprüchen angegeben.

Nachstehend ist die erfindungsgemäße Lösung anhand der Zeichnung noch näher erläutert. In der Zeichnung zeigen:
- Fig. 1: eine schematische Darstellung eines ersten Ausführungsbeispieles der erfindungsgemäßen Motorbremse in Verbindung mit einer 4-zylindrigen Brennkraftmaschine,
- Fig. 2: eine weitere Ausführungsform der erfindungsgemäßen Motorbremse in Verbindung mit einer 6-zylindrigen Brennkraftmaschine,
- Fig. 3a bis 3d: die Regelstellungen des Pumpenkolbens einer der Brennkraftmaschine gemäß Fig. 1 oder 2 zugehörigen Einspritzpumpe mit seinen Steuernuten und -kanten in Bezug auf eine Kraftstoffzuführbohrung und zwei zugehörige Ausgangsbohrungen, wobei Fig. 3a die Stellung für Bremsbetrieb, Fig. 3b die Stellung für Nullförderung, Fig. 3c die Leerlauf-Stellung und Fig. 3d die Vollaststellung zeigt, und
- Fig. 4 bis 7: je eine Ausführungsform für eine hydromechanische Betätigungseinrichtung und deren Zuordnung zu einem im Bremsbetrieb zu öffnenden Auslaßventil.

In den Figuren sind gleiche bzw. einander entsprechende Bauteile mit gleichem Bezugszeichen angezogen. Die Fig. 1 zeigt die Verhältnisse für die Motorbremse einer 4-zylindrigen 4-Takt-Brennkraftmaschine auf, die in Verbindung mit der zugehörigen Einspritzpumpe 1 auch für 5- und 6-zylindrige 4-Takt-Brennkraftmaschinen gelten. Die Darstellung gemäß Fig. 2 dagegen zeigt eine Motorbremse für eine 6-zylindrige 4-Takt-Brennkraftmaschine mit gegenüber Fig. 1 abgewandelten Verhältnissen auf, die in Verbindung mit der zugehörigen Einspritzpumpe 1 auch für mehr als 6-zylindrige 4-Takt-Brennkraftmaschinen gelten.

In Fig. 1 sind die Zylinder der Brennkraftmaschine der Reihe nach mit Z1, Z2, Z3, Z4 und in Fig. 2 mit Z1, Z2, Z3, Z4, Z5, Z6 angegeben. Die jedem Zylinder Z1 - Zₙ zugehörigen Auslaßventile sind mit A und nummernmäßig gleichem Index angezogen, somit mit A1, A2, A3, A4 (Fig. 1) bzw. A1, A2, A3, A4, A5, A6 (Fig. 2) bezeichnet. Die den Zylindern Z1 - Zₙ zugehörigen Einspritzventile sind mit E und nummernmäßig gleichem Index angezogen, mithin mit E1, E2, E3, E4 (Fig. 1) bzw. E1, E2, E3, E4, E5, E6 (Fig. 2) bezeichnet. Die in Fig. 1 dargestellte Brennkraftmaschine gehorcht der Zündfolge 1 - 3 - 4 - 2, die Brennkraftmaschine gemäß Fig. 2 gehorcht der Zündfolge 1 - 6 - 5 - 3 - 4 - 2. Die der jeweiligen Brennkraftmaschine zugeordnete Einspritzpumpe 1 kann grundsätzlich als Reihenpumpe - wie dargestellt - oder eine andere Bauart ausgeführt sein. Die von einer nicht dargestellten Nockenwelle aus gesteuerten Förderorgane der Einspritzpumpe 1 - im dargestellten Fall Pumpenkolben - sind in Fig. 1 mit K1, K2, K3, K4 und in Fig. 2 mit K1, K2, K3, K4, K5, K6 bezeichnet. Die zugehörigen Pumpenzylinder sind mit P1, P2, P3, P4 (Fig. 1) bzw. P1, P2, P3, P4, P5, P6 (Fig. 2) bezeichnet.

Die Einspritzpumpe 1 ist speziell für Einspritz- und Bremsbetrieb ausgebildet und hierzu mit je Förderorgan speziellen Steuernuten und -kanten 2, 3, 4, 5, 6, 11, 13 sowie wenigstens einer Kraftstoffzuströmbohrung 7 und zwei zugehörigen Ausgangsbohrungen 8, 9 ausgestattet (Details siehe Fig. 3a bis 3d). An jeder ersten Ausgangsbohrung 8 ist eine Einspritzdruckleitung L1, L2, L3, L4 (Fig. 1) bzw. L1, L2, L3, L4, L5, L6 (Fig. 2) mit eingebautem Druckventil DV angeschlossen, die mit dem nummernmäßig identischen Einspritzventil E1 - Eₙ verbunden ist. An der zweiten Ausgangsbohrung 9 jedes Pumpenzylinders P1 - Pₙ dagegen ist eine zu einer hydromechanischen Betätigungseinrichtung 10 des Auslaßventiles A1 - Aₙ jenes Motor-Zylinders Z1 - Zₙ hinführende Steuerdruckleitung S1, S2, S3, S4 (Fig. 1) bzw. S1, S2, S3, S4, S5, S6 (Fig. 2), der innerhalb der gegebenen Zündfolge um wenigstens einen Zündabstand versetzt ist.

Bei der der 4-zylindrigen Brennkraftmaschine gemäß Fig. 1 zugrunde liegenden Zündfolge 1-3-4-2 bewirkt dies, daß im Bremsbetrieb bei entsprechender Regelstellung (siehe Fig. 3a) durch die Kraftstofförderung des Pumpenkolbens K1 über die Steuerdruckleitung S1 das Auslaßventil A3 des Zylinders Z3, durch die Förderung des Pumpenkolbens K2 über die Steuerdruckleitung S2 das Auslaßventil A1 des Zylinders Z1, durch die Kraftstofförderung des Pumpenkolbens K3 über die Steuerdruckleitung S3 das Auslaßventil A4 des Zylinders Z4 und durch die Kraftstofförderung des Pumpenkolbens K4 über die Steuerdruckleitung S4 das Auslaßventil A2 des Zylinders Z2 geöffnet, offen gehalten und wieder geschlossen wird.

Bei der der 6-zylindrigen Brennkraftmaschine gemäß Fig. 2 zugrunde liegenden Zündfolge 1-6-5-3-4-2 dagegen bewirkt dies, daß im Bremsbetrieb bei entsprechender Regelstellung (siehe Fig. 3a) durch die Kraftstofförderung des Pumpenkolbens K1 über die Steuerdruckleitung S1 das Auslaßventil A5 des Zylinders Z5, durch die Kraftstofförderung des Pumpenkolbens K2 über die Steuerdruckleitung S2 das Auslaßventil A6 des Zylinders Z6, durch die Kraftstofförderung des Pumpenkolbens K3 das Auslaßventil A2 des Zylinders Z2, durch die Kraftstofförderung des Pumpenkolbens K4 über die Steuerdruckleitung S4 das Auslaßventil A1 des Zylinders Z1, durch die Kraftstofförderung des Pumpenkolbens K5 über die Steuerdruckleitung S5 das Auslaßventil A4 des Zylinders Z4 und durch Kraftstofförderung des Pumpenkolbens K6 über die Steuerdruckleitung S6 das Auslaßventil A3 des Zylinders Z3 geöffnet, offen gehalten und wieder geschlossen wird.

Im Vergleich mit der Kraftstofförderung der Einspritzpumpe 1 während des normalen Motorbetriebes, bei der eine Einspritzung bei in entsprechender Einspritz-Regelstellung befindlichen Förderorganen (siehe Fig. 3c oder 3d) über die an der jeweils ersten Ausgangsbohrung 8 abgehende Einspritzdruckleitung L1 - Lₙ und das hieran angeschlossene Einspritzventil E1 - Eₙ in den Brennraum des zugehörigen Zylinders Z1 - Zₙ am Ende des jeweiligen Verdichtungstaktes im Bereich des Zünd-OT erfolgt, wird durch die Kraftstofförderung der Einspritzpumpe 1 während des Bremsbetriebes
- bei einem 4-zylindrigen Motor eine um einen Zündabstand, mithin ca. 180° KW vor OT,
- bei einem 5-zylindrigen Motor eine um einen Zündabstand, mithin ca. 144° KW vor OT,
- bei einem 6-zylindrigen Motor eine um einen Zündabstand, mithin ca 120° KW vor OT, oder um zwei Zündabstände, mit ca. 240° KW vor OT, und
- bei mehr als 6-zylindrigen Motoren eine um einen entsprechend geringeren Kurbelwinkel
versetzte Öffnung des über die offene zweite Ausgangsbohrung 9 und die anschließende Steuerdruckleitung angesteuerten Auslaßventiles bewirkt wird.

Die Anordnung der Steuernuten und -kanten 2, 3, 4, 5, 6, 11 und 13 an den Pumpenkolben K1 - Kₙ sowie der Kraftstoffzuströmbohrung 7 und zugehörigen Ausgangsbohrungen 8, 9 ist bei den Einspritzpumpen 1 beider Ausführungsformen gleich. Bei entsprechender Regelstellung bewirkt dies im Bremsbetrieb (siehe Fig. 3a) unter weitestgehender Nutzung eines einspritzpumpenseitigen Förderhubes, daß das angesteuerte Auslaßventil A1 - Aₙ
- im Fall des ersten Ausführungsbeispieles (Fig. 1) im Bereich des unteren Totpunktes vor Verdichtung geöffnet, während des Verdichtungstaktes bis etwa zum Zünd-OT offen gehalten und dann wieder geschlossen wird, dagegen
- im Fall des zweiten Ausführungsbeispieles (Fig. 2) bereits schon während des Saugtaktes nahe dem unteren Totpunkt geöffnet, während des anschließenden Verdichtungstaktes etwa bis zum Zünd-OT offen gehalten und dann wieder geschlossen wird.

Das Schließen wird jeweils über die Nockenwellenkontur der Einspritzpumpe 1 bewerkstelligt, weitere Erläuterungen hierzu weiter hinten anhand von Fig. 3a.

In allen Fällen genügt die Kraftstofförderung jedes Pumpenkolben K1 - Kₙ, um das jeweilige Auslaßventil um einen kleinen Spalt, also ein kleineres Maß als beim normalen Ladungswechsel zu öffnen und entsprechend lang offen zu halten.

Nachstehend ist auf Einzelheiten der erfindungsgemäßen Lösung näher eingegangen.

Aus den Fig. 3a bis 3d ist die - in Abwicklung gezeichnete - Steuerkanten-Gestaltung eines der Pumpenkolben K1- Kₙ der Einspritzpumpe 1 sowie die Lage der zugehörigen Kraftstoffzuführbohrung 7 und Ausgangsbohrungen 8, 9 in vier verschiedenen Regelstellungen ersichtlich. Dabei ist eine Reiheneinspritzpumpe zugrunde gelegt. Die beiden Ausgangsbohrungen 8, 9 gehen seitlich vom jeweiligen Pumpenzylinder P1 - Pₙ in einer Querebene ab, die bei in UT-Stellung befindlichem Pumpenkolben K1 - Kₙ geringfügig oberhalb von dessen vorderer Stirnfläche 11 liegt. Die Kraftstoffzuströmbohrung 7 mündet um das Maß des Pumpenkolbenhubes beabstandet achsparallel unterhalb der zweiten Ausgangsbohrung 9 in einen Pumpenzylinder P1 - Pₙ ein. In Höhe der einmündenden Kraftstoffzuströmbohrung 7 ist bei in UT-Stellung befindlichem Pumpenkolben K1 - Kₙ an diesem eine umlaufende Ringnut 4 gegeben, deren Unterkante die förderwirksame Steuerkante ist. Die Ringnut 4 kommuniziert über zwei achsparallele, nach oben zur vorderen Stirnfläche 11 führende Längsnuten 2, 3 unterschiedlicher Breite mit dem Pumpendruckraum 12. Dabei dient die eine Längsnut 2 in Verbindung mit der zweiten Ausgangsbohrung 9 zur Bremsbetriebssteuerung (siehe Fig. 3a), während die andere Längsnut 3 zur Leerlauf- und Lastbetriebs-Einspritzungssteuerung in Verbindung mit der ersten Ausgangsbohrung 8 dient (siehe Fig. 3c und 3d). Der Umfangsbereich 13 zwischen beiden Längsnuten 2, 3 dient zur Abdeckung beider Ausgangsbohrungen 8, 9 in Nullförderungs-Regelstellung (siehe Fig. 3b). Um die Nullförderung zu ermöglichen, zweigt von der Ringnut 4 nach unten außerdem eine dritte Längsnut 5 ab, die achsparallel verlaufend und so angeordnet ist, daß in Nullförder-Regelstellung (siehe Fig. 3b) die Kraftstoffzufuhrbohrung 7 über den gesamten Kolbenhub nicht abgedeckt wird. Von dieser dritten Längsnut 5 geht wiederum seitlich eine Stichnut 6 mit schrägen Steuerkanten ab, die zur Einspritz-Steuerung von Leerlauf (siehe Regelstellung gemäß Fig. 3c) bis Vollast (siehe Regelstellung gemäß Fig. 3d) dient.

Die Einstellung der Pumpenkolben K1 - Kₙ in Bremsbetriebs-, Nullförder-, Leerlaufs- und Lastbetriebs-Stellung wird durch entsprechendes Verdrehen derselben von einer Steuereinrichtung her, z.B. Regelstange oder Stellmotor bewerkstelligt.

In Bremsbetriebsstellung (siehe Fig. 3a) erfolgt gesteuert durch die Nockenwelle beim Pumpenkolben-Aufwärtshub nach Schließen der Kraftstoffzuführbohrung 7 durch die Pumpenkolbenmantelfläche der für das Öffnen des zugehörigen Auslaßventiles A1 - Aₙ maßgebliche Druckaufbau. Das Schließen des betreffenden Auslaßventiles A1 - Aₙ erfolgt nicht wie im Einspritzbetrieb durch Absteuerung, sondern durch nockenwellenseitig gesteuerte Druckentlastung bei der Abwärtsbewegung des betreffenden Pumpenkolbens P1 - Pₙ.

Für die Ausführung der hydromechanischen Betätigungseinrichtungen 10 und deren Zuordnung zum jeweiligen Auslaßventil A1 - Aₙ für Bremsbetriebsbetätigung gibt es verschiedene Möglichkeiten, auf einige derselben anhand der Fig. 4 bis 7 nachfolgend näher eingegangen ist.

Allen in den Fig. 4 bis 7 dargestellten Ausführungsformen der hydromechanischen Betätigungseinrichtung 10 ist gemeinsam, daß diese einen Druckzylinder 14 mit Druckraum 15 aufweist, der an die jeweils zugehörige Steuerdruckleitung S1 - Sₙ angeschlossen ist und an einen Druckkolben 16 angrenzt, der für eine Öffnung des zugehörigen Auslaßventiles A1 - Aₙ entgegen der Kraft einer Rückstelldruckfeder 17 durch in den Druckraum 15 eingeleiteten Kraftstoff zwischen zwei Endstellungen verschiebbar ist. Dabei kann die die Bremsbetriebsöffnungsstellung des Auslaßventiles A1 - Aₙ bestimmende Endstellung des Druckkolbens 16 durch einen, insbesondere druckzylinderinternen, mechanischen Anschlag 18 (siehe Fig. 5 und 6) oder durch die Rückstelldruckfeder 17 (siehe Fig. 4 und 7) vorgegeben sein. Der Druckkolben 16 kann dabei direkt - wie aus Fig. 4 und 5 ersichtlich - entweder auf das rückwärtige Ende des Auslaßventilschaftes oder einen zugehörigen Kipphebel, Stößel bzw. eine Stoßstange wirken.

Alternativ hierzu kann der Druckkolben 16 der Betätigungseinrichtung 10 aber auch indirekt - siehe Fig. 6 - über ein mechanisches Übertragungsorgan 19 entweder auf das rückwärtige Ende des Auslaßventilschaftes oder einen zugehörigen Kipphebel, Stößel bzw. eine Stoßstange wirken. Dabei ist das Übertragungsorgan 19 für Auslaßventilöffnung durch in den Druckraum 15 eingeleiteten Kraftstoff über den Druckkolben 16 in Wirkposition verschiebbar, verdrehbar oder verschwenkbar und für Auslaßventilschließung nach Druckentlastung des Druckraumes 15 durch die Rückstelldruckfeder 17 wieder in eine unwirksame Rastposition zurück bewegbar. Dabei sind der Druckkolben 16 und das Übertragungsorgan 19 vorzugsweise so angeordnet, daß der Druckkolben 16 bei in Wirkposition befindlichem Übertragungsorgan 19 nicht von den am zugehörigen Auslaßventil A1 - Aₙ wirkenden Kräften, insbesondere Gaskräften, beaufschlagt ist. Außerdem ist durch entsprechende Gestaltung des Übertragungsorganes 19 auch eine vom Kraftstoffdruck und dessen drehzahl- und toleranzbedingten Schwankungen weitgehend unabhängige Auslaßventilöffnung herbeiführbar.

Darüber hinaus ist es auch möglich, daß der Druckkolben 16 jeder Betätigungseinrichtung 10 indirekt über hydromechanische Übertragungsorgane entweder auf das rückwärtige Ende des Auslaßventilschaftes oder einen zugehörigen Kipphebel, Stößel bzw. eine Stoßstange wirkt. Ein solcher Fall ist in Fig. 7 dargestellt. Dabei ist im Druckzylinder 14 hinter dem Druckkolben 16 ein zweiter, die Rückstelldruckfeder 17 aufnehmender sowie über eine Druckmittelspeiseeinrichtung 20 mit Drucköl bestimmten Druckes gefüllter Servodruckraum 21 gegeben, von dem eine Steuerdruckleitung 22 zum Druckraum 23 eines Servodruckzylinders 24 führt, in dem ein Servokolben 25 entgegen der Kraft einer Rückstelldruckfeder 26 für Öffnung des Auslaßventils A1 - Aₙ hydraulisch bis zu einer durch einen Anschlag 27 vorgegebenen Endstellung verschiebbar ist. Eine Schließung des Auslaßventiles A1 - Aₙ erfolgt nach Druckentlastung des Druckraumes 15 und Rückstellung des Druckkolbens 16 durch die Rückstelldruckfeder 17 in dessen Ausgangsposition und damit einhergehender Volumenvergrößerung des Druckraumes 21 sowie nun möglicher Rückführung des Servokolbens 25 durch die Rückstelldruckfeder 26 in dessen Ausgangsposition.

Die Motorbremse ist - wie aus den Figuren ersichtlich - mit vergleichsweise wenigen Bauteilen und damit kostengünstig realisierbar. Sie umfaßt außer der auch zum hydraulischen Geber für den Bremsbetrieb umfunktionierbaren motoreigenen Einspritzpumpe 1 die Steuerdruckleitungen S1 - Sₙ und die hydromechanischen Betätigungseinrichtungen 10.

Mit besonderem Vorteil eignet sich die erfindungsgemäße Motorbremse auch gut füreine Nach- oder Umrüstung gegebener Brennkraftmaschinen.

## Patentansprüche

1. Motorbremse bei einer 4-Takt-Brennkraftmaschine eines Nutzfahrzeuges, bei der während des Bremsbetriebes die motoreigene Einspritzpumpe als hydraulischer Geber für hydromechanische Betätigungseinrichtungen fungiert, über die während der Verdichtungstakte die Auslaßventile der Brennkraftmaschine um ein kleineres Maß als normal zeitlich begrenzt offen gehalten werden, gekennzeichnet durch eine speziell für Einspritz- und Bremsbetrieb ausgebildete Einspritzpumpe (1) mit je Förderorgan (K1 - Kₙ) speziellen Steuernuten und -kanten (2, 3, 4, 5, 6, 11, 13) sowie wenigstens einer Kraftstoffzuströmbohrung (7) und zwei zugehörigen Ausgangsbohrungen (8, 9), wobei an der ersten Ausgangsbohrung (8) eine zu einem Einspritzventil (E1 - Eₙ) eines Motorzylinders (Z1 - Zₙ) hinführende Einspritzdruckleitung (L1 - Ln) mit eingebautem Druckventil (DV) angeschlossen ist, dagegen an der zweiten Ausgangsbohrung (9) die zur Betätigungseinrichtung (10) des Auslaßventiles (A1 - Aₙ) jenes Motorzylinders (Z1 - Zₙ) hinführende Steuerdruckleitung (S1 - Sₙ) angeschlossen ist, der innerhalb der gegebenen Zündfolge um wenigstens einen Zündabstand versetzt ist, und daß die Förderorgane (K1 - Kₙ) der Einspritzpumpe (1) mit ihren Steuernuten und -kanten in eine solche Position einstellbar sind, daß während des Bremsbetriebes unter weitestgehender Nutzung eines einspritzpumpenseitigen Förderhubes durch den dann über die zweite Ausgangsbohrung (9) und die daran angeschlossene Steuerdruckleitung (S1 - Sₙ) geförderten Kraftstoff das angesteuerte Auslaßventil (A1 - Aₙ) im Bereich des unteren Totpunktes vor Verdichtung geöffnet, während des Verdichtungstaktes etwa bis zum Zünd-OT offen gehalten und anschließend geschlossen wird.

2. Motorbremse nach Anspruch 1, dadurch gekennzeichnet, daß durch die Kraftstofförderung der Einspritzpumpe (1)
a) während des normalen Motorbetriebes eine Einspritzung in den Brennraum eines Zylinders (Z1 - Zn) am Ende des Verdichtungstaktes im Bereich des Zünd-OT über die an der jeweils ersten Ausgangsbohrung (8) abgehende Einspritzdruckleitung (L1 - Lₙ), dagegen
b) während des Bremsbetriebes
- bei einem 4-zylindrigen Motor eine um einen Zündabstand, mithin ca. 180° KW vor OT,
- bei einem 5-zylindrigen Motor eine um einen Zündabstand, mithin ca. 144° KW vor OT, und
- bei einem 6-zylindrigen Motor eine um einen Zündabstand, mithin ca. 120° KW vor OT, oder um zwei Zündabstände, mithin ca. 240° KW vor OT, und
- bei mehr als 6-zylindrigen Motoren eine um einen entsprechend geringeren Kurbelwinkel
versetzte Öffnung des dann über die zweite Ausgangsbohrung (9) und die daran angeschlossene Steuerdruckleitung (S1 - Sₙ) angesteuerten Auslaßventiles (A1 - Aₙ) bewirkt wird.

3. Motorbremse nach einem der Ansprüche 1 und 2, dadurch gekennzeichnet, daß bei einer Reiheneinspritzpumpe (1) mit einem Pumpenkolben (K1 - Kₙ) je Motorzylinder (Z1 - Zₙ) die beiden Ausgangsbohrungen (8, 9) seitlich vom Pumpenzylinder (P1 - Pₙ) in einer Querebene, die bei in UT-Stellung befindlichem Pumpenkolben geringfügig oberhalb von dessen vorderer Stirnfläche (11) liegt, abgehen und die Kraftstoffzuströmbohrung (7) um das Maß des Kolbenhubes beabstandet achsparallel unterhalb der zweiten Ausgangsbohrung (9) in den Pumpenzylinder einmündet, in deren Höhe bei in UT-Stellung befindlichem Pumpenkolben (K1 - Kₙ) an diesem eine umlaufende Ringnut (4) gegeben ist, deren Unterkante die förderwirksame Steuerkante ist und die wiederum über zwei achsparallele, zur vorderen Stirnfläche (11) hinführende Längsnuten (2, 3) unterschiedlicher Breite mit dem Pumpendruckraum (12) kommuniziert, von denen die eine (2) zur Bremsbetriebssteuerung und die andere (3) zur Leerlauf- und Lastbetriebssteuerung dient, und von welcher Ringnut (4) außerdem nach unten eine dritte, die Nullförderung definierende achsparallele Längsnut (5) abgeht, von der wiederum seitlich eine Stichnut (6) mit schrägen Steuerkanten zur Leerlauf- bis Vollast-Einspritzsteuerung abgeht.

4. Motorbremse nach Anspruch 3, dadurch gekennzeichnet, daß die Einstellung auf Bremsbetrieb, Nullförderung und Leerlauf- bis Vollast-Betrieb durch entsprechendes Verdrehen der Pumpenkolben (K1 - Kₙ) von einer Steuereinrichtung, beispielsweise Regelstange oder Steuermotor her bewerkstelligbar ist, wobei je nach Verdrehstellung während des Förderhubes von den beiden Ausgangsbohrungen (8, 9)
- in Bremsbetriebsstellung die erste (8) durch einen zwischen den beiden Längsnuten (2, 3) gegebenen Umfangsabschnitt (13) abdeckt und die zweite (9) nicht abgedeckt in Kommunikation mit der Längsnut (2) bleibt,
- in Nullförderstellung beide (8, 9) durch den zwischen den beiden Längsnuten (2, 3) gegebenen Umfangsabschnitt (13) abgedeckt sind,
- in Leerlauf- bis Vollastbetriebsstellung die erste (8) nicht abgedeckt mit der Längsnut (3) kommuniziert und die zweite (9) durch den zwischen den beiden Längsnuten (2, 3) gegebenen Umfangsabschnitt (13) abgedeckt ist.

5. Motorbremse nach Anspruch 1, dadurch gekennzeichnet, daß jede hydromechanische Betätigungseinrichtung (10) einen Druckzylinder (14) mit Druckraum (15) aufweist, der an die Steuerdruckleitung (S1 - Sₙ) angeschlossen ist und an einen Druckkolben (16) angrenzt, der für die Öffnung des zugehörigen Auslaßventiles (A1 - Aₙ) entgegen der Kraft einer Rückstelldruckfeder (17) durch in den Druckraum (15) eingeleiteten Kraftstoff zwischen zwei Endstellungen verschiebbar ist.

6. Motorbremse nach Anspruch 5, dadurch gekennzeichnet, daß die die Bremsbetriebsöffnungsstellung des Auslaßventiles (A1 - Aₙ) bestimmende Endstellung des Druckkolbens (16) durch einen, insbesondere druckzylinderinternen, mechanischen Anschlag (18) vorgegeben ist.

7. Motorbremse nach Anspruch 5, dadurch gekennzeichnet, daß die die Bremsbetriebsöffnungsstellung des Auslaßventiles (A1 - Aₙ) bestimmende Endstellung des Druckkolbens (16) durch die Rückstelldruckfeder (17) vorgegeben ist.

8. Motorbremse nach einem der Ansprüche 5 bis 7, dadurch gekennzeichnet, daß der Druckkolben (16) der Betätigungseinrichtung direkt entweder auf das rückwärtige Ende des Auslaßventilschaftes oder einen zugehörigen Kipphebel, Stößel bzw. eine Stoßstange wirkt.

9. Motorbremse nach einem der Ansprüche 5 bis 7, dadurch gekennzeichnet, daß der Druckkolben (16) jeder Betätigungseinrichtung (10) indirekt über ein mechanisches Übertragungsorgan (19) entweder auf das rückwärtige Ende des Auslaßventilschaftes oder einen zugehörigen Kipphebel, Stößel bzw. eine Stoßstange wirkt.

10. Motorbremse nach Anspruch 9, dadurch gekennzeichnet, daß das Übertragungsorgan (19) für eine Öffnung des Auslaßventiles (A1 - Aₙ) durch den Druckkolben (16) in Wirkposition verschiebbar, verdrehbar oder verschwenkbar und für Schließung des Auslaßventiles nach Druckentlastung des Druckraumes (15) durch die Rückstelldruckfeder (17) in eine unwirksame Rastposition zurückbewegbar ist, wobei bei in Wirkposition befindlichem Übertragungsorgan (19) der Druckkolben (16) nicht von am Auslaßventil (A1 - Aₙ) wirkenden Kräften, insbesondere Gaskräften, beaufschlagt ist und durch entsprechende Gestaltung des Übertragungsorganes (19) eine vom Kraftstoffdruck und dessen drehzahl - sowie toleranzbedingten Schwankungen weitgehend unabhägige Öffnung des Auslaßventiles (A1 - Aₙ) herbeiführbar ist.

11. Motorbremse nach einem der Ansprüche 5 bis 7, dadurch gekennzeichnet, daß der Druckkolben (16) jeder Betätigungseinrichtung (10) indirekt über hydromechanische Übertragungsorgane entweder auf das rückwärtige Ende des Auslaßventilschaftes oder einen zugehörigen Kipphebel, Stößel bzw. eine Stoßstange wirkt.

12. Motorbremse nach Anspruch 11, dadurch gekennzeichnet, daß im Druckzylinder (14) hinter dem Druckkolben (16) ein zweiter, die Rückstelldruckfeder (17) aufnehmender sowie über eine Druckmittelspeiseeinrichtung (20) mit Drucköl bestimmten Druckes gefüllter Druckraum (21) gegeben ist, von dem eine Steuerdruckleitung (22) zum Druckraum (23) eines Servodruckzylinders (24) führt, in dem ein Servokolben (25) entgegen der Kraft einer Rückstelldruckfeder (26) für eine Öffnung des Auslaßventils (A1 - Aₙ) hydraulisch bis zu einer durch einen Anschlag (27) vorgegebenen Endstellung verschiebbar ist.

## Claims

1. An engine brake for a 4-stroke internal combustion engine of a commercial vehicle, the injection pump characteristic of the engine functioning as a hydraulic transmitter for hydromechanical control devices during braking with the said engine brake, the outlet valves of the internal combustion engine being held open to a shorter extent than normal for a limited amount of time via the said hydromechanical control devices during the compression stroke, **characterised by** an injection pump (1) designed especially for injection and braking and having control grooves and control faces (2, 3, 4, 5, 6, 11, 13) for each delivery element (K1 - Kₙ) and at least one fuel supply bore (7) and two associated outlet bores (8, 9), wherein an injection delivery pipe (L1 - Ln) leads to an injection valve (E1 - Eₙ) of an engine cylinder (Z1 - Zₙ), has a fitted pressure valve (DV) and is attached to the first outlet bore (8), whereas the control delivery pipe (S1 - Sₙ) leading to the control devices (10) of the outlet valve (A1 - Aₙ) of the engine cylinder (Z1 - Zn) is attached to the second outlet bore (9), the engine cylinder being staggered within the provided firing order by at least one firing distance, and the delivery elements (K1 - Kₙ) of the injection pump (1)are adjustable into such a position using their control grooves and control faces, and before compression the actuated outlet valve (A1 - Aₙ) is opened in the region of bottom dead centre during braking under very extensive use of a delivery stroke of the injection pump as a result of the fuel delivered at that point via the second outlet bore (9) and the control delivery pipe (S1 - Sn) attached thereto, but during the compression stroke the said outlet valve is held open approximately as far as firing top dead centre and then closed.

2. An engine brake according to Claim 1, **characterised in that** due to the fuel delivery of the injection pump (1)
a) during normal engine operation an injection is effected into the combustion space of a cylinder (Z1 - Zn) at the end of the compression stroke in the region of firing top dead centre via the injection delivery pipe (L1 - Lₙ) starting at the respective first outlet bore (8), whereas
b) during braking
opening of the actuated outlet valve (A1 - Aₙ) via the second outlet bore (9) and the control delivery pipe (S1 - Sn) connected thereto is staggered,
- in the case of a 4-cylinder engine, by one firing distance, consequently approximately 180° before top dead centre,
- in the case of a 5-cylinder engine, by one firing distance, consequently approximately 144° before top dead centre, and
- in the case of a 6-cylinder engine, by one firing distance, consequently approximately 120° before top dead centre, or by two firing distances, consequently approximately 240° before top dead centre, and
- in the case of engines with more than 6 cylinders, by an appropriately smaller crank angle.

3. An engine brake according to one of Claims 1 and 2, **characterised in that** in the case of an in-line injection pump (1) with a pump piston (K1 - Kₙ) per engine cylinder (Z1 - Zₙ), the two outlet bores (8, 9) extend from the side of the pump cylinder (P1 - Pₙ) in a transverse plane slightly above the front end (11) of the pump piston when it is at bottom dead centre, and the fuel supply bore (7) opens into the pump cylinder parallel to the axis at a distance equal to the piston stroke below the second outlet bore (9), a circumferential annular groove (4) being present at the level of the fuel supply bore when the pump piston (K1 - Kₙ) is at bottom dead centre, the lower face of the said annular groove being the control face effecting delivery and connecting in turn to the pump pressure space (12) via two longitudinal grooves (2, 3) parallel to the axis, of different widths and leading to front end surfaces (11), one groove (2) being used to control braking and the other groove (3) to control idling and load operation, and moreover, a third longitudinal groove (5) parallel to the axis and defining the zero delivery extends downwards from the annular groove (4), a recessed groove (6) with bevelled control faces for controlling injection of idling to full load extending from the side of the longitudinal groove (5).

4. An engine brake according to Claim 3, **characterised in that** the adjustment to braking, zero delivery and idling to full load can be achieved by corresponding rotation of the pump pistons (K1 - Kₙ) by a control device, for example a control rod or control motor, wherein, depending on the position of rotation during the delivery stroke by the two outlet bores (8, 9),
- the first (8) remains covered by a peripheral section (13) provided between the two longitudinal grooves (2, 3) and the second (9) remains uncovered and in contact with the longitudinal groove (2) in the position of braking,
- both (8, 9) are covered by the peripheral section (13) provided between the two longitudinal grooves (2, 3) in the position of zero delivery,
- the first (8) is not covered and connects to the longitudinal groove (3) and the second (9) is covered by the peripheral section (13) provided between the two longitudinal grooves (2, 3) in the operational position of idling to full load.

5. An engine brake according to Claim 1, **characterised in that** each hydromechanical control device (10) has a pressure cylinder (14) with a pressure space (15) attached to the control delivery pipe (S1 - Sₙ) and adjacent a pressure piston (16) displaceable between the two end positions for opening the associated outlet valve (A1 - Aₙ) against the force of a restoring pressure spring (17) by fuel fed into the pressure space (15).

6. An engine brake according to Claim 5, **characterised in that** the end position of the pressure piston (16), which end position determines the opening position of braking for the outlet valve (A1 - Aₙ), is provided by a mechanical stop (18) in particular inside the pressure cylinder.

7. An engine brake according to Claim 5, **characterised in that** the end position of the pressure piston (16), which end position determines the opening position of braking for the outlet valve (A1 - Aₙ), is provided by the restoring pressure spring (17).

8. An engine brake according to any one of Claims 5 to 7, **characterised in that** the pressure piston (16) of the control device acts directly either on the rear end of the outlet valve shaft or an associated rocker arm, tappet or push rod.

9. An engine brake according to any one of Claims 5 to 7, **characterised in that** the pressure piston (16) of each control device (10) acts indirectly via a mechanical transmission member (19) either on the rear end of the outlet valve shaft or an associated rocker arm, tappet or push rod.

10. An engine brake according to Claim 9, **characterised in that** the transmitting member (19) is displaceable, rotatable or pivotable in the operational position to open the outlet valve (A1 - Aₙ) by the pressure piston, and is movable back by the restoring pressure spring (17) into an inoperational resting position to close the outlet valve after pressure from the pressure space (15) has been released, the pressure piston (16) not being acted upon by forces acting on the outlet valve (A1 - Aₙ), in particular gas forces in the case of a transmitting member (19) situated in the operational position, and an opening of the outlet valve (A1 - Aₙ) substantially independently of the fuel pressure and its fluctuations caused by rotational speed and tolerance is brought about as a result of the appropriate design of the transmitting member (19).

11. An engine brake according to any one of Claims 5 to 7, **characterised in that** the pressure piston (16) of each control device (10) acts indirectly via hydromechanical transmitting elements either on the rear end of the shaft of the outlet valve or an associated rocker arm, tappet or push rod.

12. An engine brake according to Claim 11, **characterised in that** a second pressure space (21) receiving the restoring pressure spring (17) and filled via a pressure medium feed device (20) with pressure oil at a particular pressure is provided in the pressure cylinder (14) behind the pressure piston (16), and a control delivery pipe (22) leads from the said second pressure space to the pressure space (23) of a servo pressure cylinder (24), and a servo piston (25) is displaceable in the said servo pressure cylinder hydraulically as far as an end position provided by a stop (27) against the force of a restoring pressure spring (26) for opening the outlet valve (A1 - Aₙ).

## Revendications

1. Frein-moteur dans un moteur à combustion interne, à quatre temps, d'un véhicule utilitaire, dans lequel, pendant le fonctionnement en frein, la pompe d'injection du moteur fonctionne en générateur hydraulique alimentant des dispositifs hydrauliques de manoeuvre qui, au cours des phases de compression, maintiennent, pendant un temps limité, les soupapes d'échappement en une position d'ouverture inférieure à la normale, frein-moteur caractérisé en ce que:
- une pompe d'injection (1), conçue spécialement pour le fonctionnement en injection et en frein, comprend des organes de refoulement (K1-Kₙ) présentant des rainures et des bords spécifiques de commande (2,3,4,5,6,11,13) ainsi qu'au moins un orifice d'entrée de carburant (7) et deux orifices de sortie correspondants (8, 9),
- au premier orifice de sortie (8) est raccordée une conduite d'injection sous pression (L1-Lₙ) reliée à un injecteur (E1-Eₙ) d'un cylindre (Z1-Zₙ) du moteur et contenant une soupape de pression incorporée (DV),
- au second orifice de sortie (9) est raccordée la conduite de commande par pression (S1-Sₙ) aboutissant au dispositif de manoeuvre (10) de la soupape d'échappement (A1-Aₙ) du cylindre (Z1-Zₙ) qui se trouve décalé, dans l'ordre donné des allumages, d'au moins un pas,
- les organes de refoulement (K1-Kₙ) de la pompe d'injection (1) avec leurs rainures et bords de commande peuvent être réglés dans une position telle que, lors du fonctionnement en frein, en utilisant le plus largement la course de refoulement de la pompe d'injection, la soupape d'échappement (A1-Aₙ) est d'abord ouverte par le carburant refoulé à travers le second orifice de sortie (9) et la conduite de commande par pression (S1-Sₙ) qui lui est raccordée, puis maintenue ouverte pendant la phase de compression presque jusqu'au point mort haut d'allumage et ensuite fermée.

2. Frein-moteur selon la revendication 1, caractérisé en ce que le carburant refoulé par la pompe d'injection (1):
a) pendant le fonctionnement normal en moteur, produit une injection dans la chambre de combustion d'un cylindre (Z1-Zₙ) à la fin de la phase de compression, au niveau du point mort haut d'allumage, à partir du premier orifice de sortie (8) correspondant et en suivant la conduite d'injection (L1-Lₙ),
b) pendant le fonctionnement en frein, provoque un décalage de l'ouverture de la soupape d'échappement (A1-Aₙ) commandée alors par le second orifice de sortie (9) et la canalisation de commande par pression (S1-Sₙ) qui lui est raccordée, décalage défini comme suit:
- dans un moteur à quatre cylindres, le décalage est d'un pas d'allumage, soit environ 180° en amont du point mort haut,
- dans un moteur à cinq cylindres, le décalage est d'un pas d'allumage, soit environ 144° en amont du point mort haut,
- dans un moteur à six cylindres, le décalage est d'un pas d'allumage, soit environ 120°, ou de deux pas, soit environ 240° en amont du point mort haut,
- dans un moteur à plus de six cylindres le décalage correspond à un angle plus faible du vilebrequin.

3. Frein-moteur selon l'une des revendications 1 ou 2, caractérisé en ce que :
- dans une pompe d'injection en ligne (1) comportant un piston (K1-Kₙ) associé à chaque cylindre (Z1-Zₙ) du moteur, les deux orifices de sortie (8, 9) partent latéralement du cylindre de pompe (P1-Pₙ), dans un plan transversal situé peu au-dessus de la face frontale avant (11) du piston de pompe en position de point mort bas,
- l'orifice d'entrée (7) du carburant débouche dans le cylindre de pompe, en dessous du second orifice de sortie (9) parallèle à l'axe et à une distance de l'orifice (9) égale à la course du piston,
- à la hauteur de cet orifice (7), le piston de pompe (K1-Kₙ), lorsqu'il se trouve au point mort bas, présente une rainure annulaire (4) dont le bord inférieur constitue le bord actif de la commande par refoulement et qui communique avec la chambre de pression (12) de la pompe par deux rainures longitudinales (2, 3) parallèles à l'axe, remontant vers la face frontale (11) et de largeurs inégales, l'une des rainures, (2), servant à commander le fonctionnement en frein et l'autre (3), le fonctionnement au ralenti et en charge,
- de plus, une troisième rainure longitudinale (5), parallèle à l'axe, part de la rainure annulaire (4) et définit l'absence de refoulement,
- de la rainure (5) part latéralement, une rainure (6) à bords obliques commandant l'injection du ralenti jusqu'à la pleine charge.

4. Frein-moteur selon la revendication 3, caractérisé en ce que le réglage correspondant au fonctionnement en frein, à l'absence de refoulement et au fonctionnement du ralenti à la pleine charge, peut être mis en oeuvre de l'extérieur par rotation correspondante du piston de pompe (K1-Kₙ), effectuée par un dispositif de commande, par exemple une crémaillère ou un moteur de réglage, de sorte que, selon la position de rotation, pendant la course de refoulement, en ce qui concerne les orifices de sortie (8, 9):
- dans la position de fonctionnement en frein, le premier orifice (8) est recouvert par la zone périphérique (13) située entre les deux rainures longitudinales (2, 3), tandis que le second orifice (9) reste découvert et en communication avec la rainure longitudinale (2),
- dans la position de non refoulement, les deux orifices (8, 9) sont recouverts par la zone périphérique (13) située entre les deux rainures longitudinales (2, 3),
- dans la position de fonctionnement du ralenti à la pleine charge, le premier orifice (8) non recouvert, communique avec la rainure longitudinale (3) tandis que le second orifice (9) est recouvert par la zone périphérique (13) située entre les deux rainures longitudinales (2, 3).

5. Frein-moteur selon la revendication 1, caractérisé en ce que chaque dispositif hydromécanique de manoeuvre (10) comporte un cylindre de pression (14) avec une chambre (15) raccordée à une conduite de commande par pression (S1-Sₙ) et délimitée par un piston (16) qui peut coulisser entre deux positions extrêmes, sous l'effet de l'introduction de carburant dans la chambre de pression (15), contre l'action d'un ressort de rappel (17).

6. Frein-moteur selon la revendication 5, caractérisé en ce que la position extrême du piston (16) déterminant la position d'ouverture de la soupape d'échappement (A1-Aₙ) correspondant au fonctionnement en frein, est définie par une butée mécanique (18), située en particulier à l'intérieur du cylindre.

7. Frein-moteur selon la revendication 5, caractérisé en ce que la position extrême du piston (16) déterminant la position d'ouverture de la soupape d'échappement (A1-Aₙ) correspondant au fonctionnement en frein, est définie par le ressort de rappel (17).

8. Frein-moteur selon l'une des revendications 5 à 7, caractérisé en ce que le piston (16) du dispositif de manoeuvre agit directement soit sur l'extrémité arrière de la tige de la soupape d'échappement soit sur un culbuteur, un poussoir ou une tige de poussée.

9. Frein-moteur selon l'une des revendications 5 à 7, caractérisé en ce que le piston (16) de chaque dispositif de manoeuvre (10) agit indirectement par l'intermédiaire d'un organe de transmission (19) soit sur l'extrémité arrière de la tige de la soupape d'échappement, soit sur un culbuteur correspondant, un poussoir ou une tige de poussée.

10. Frein-moteur selon la revendication 9, caractérisé en ce que l'organe de transmission (19, pour ouvrir la soupape d'échappement (A1-Aₙ), peut venir en position active sous l'action du piston de pression (16), par coulissement, rotation ou basculement, tandis que, pour former la soupape, il est ramené dans une position inactive d'arrêt, après décharge de la chambre de pression (15), par l'action du ressort de rappel (17), le piston (16), lorsque l'organe de transmission (19) est en position active, n'étant pas soumis à l'action des forces, notamment celles du gaz, s'exerçant sur la soupape d'échappement (A1-Aₙ), une configuration correspondante de l'organe de transmission (19) rendant l'ouverture de la soupape (A1-Aₙ) largement indépendante de la pression du carburant et de ses variations résultant de la vitesse et des tolérances.

11. Frein-moteur selon l'une des revendications 5 à 7, caractérisé en ce que le piston de pression (16) de chaque dispositif de manoeuvre (10) agit indirectement par l'intermédiaire d'organes hydromécaniques de transmission soit sur l'extrémité arrière de la tige de la soupape d'échappement, soit sur un culbuteur correspondant, un poussoir ou une tige de poussée.

12. Frein-moteur selon la revendication 11, caractérisé en ce qu'il est prévu dans le cylindre de pression (14), derrière le piston (16), une seconde chambre de pression (21) qui sert de logement au ressort de rappel (17) et qui est remplie, par l'intermédiaire d'un dispositif d'alimentation (20), d'huile sous une pression déterminée, cette chambre (21) étant reliée par une conduite de commande par pression (22) à la chambre (23) d'un servocylindre de pression (24) dans lequel peut coulisser jusqu'à une position extrême définie par une butée (27), contre l'action d'un ressort de rappel (26), un servo-piston (25), pour provoquer hydrauliquement l'ouverture de la soupape d'échappement (A1-Aₙ).
